# EUROPÄISCHE PATENTSCHRIFT

(11) **EP 1 859 905 B1**
(45) Veröffentlichungstag und Bekanntmachung des Hinweises auf die Patenterteilung: **01.10.2008**
(21) Anmeldenummer: 06026974.3
(22) Anmeldetag: 28.12.2006
(51) Int. Cl.: B24D 13/16, B24D 11/00

(54) **Fächer-Schleifscheibe**
Fan-folded abrasive disc
Disque abrasif en eventail

(30) Priorität: 23.05.2006 DE 102006024015
(43) Veröffentlichungstag der Anmeldung: 28.11.2007
(73) Patentinhaber: August Rüggeberg GmbH & Co. KG, 51709 Marienheide (DE)
(72) Erfinder: Schweitzer, Olaf, 51643 Gummersbach (DE)
(74) Vertreter: Rau, Manfred

(56) Entgegenhaltungen:
- EP-B1- 1 142 673

## Beschreibung

Die Erfindung betrifft eine Fächer-Schleifscheibe, die in einer Drehrichtung antreibbar ist,
- mit einem Tragteller, der
   -- eine Mittel-Achse,
   -- eine innere Nabe und
   -- einen ringförmigen Randbereich aufweist, und
- mit Schleiflamellen, die
   -- auf dem Randbereich unter Bildung eines ringförmigen Schleiflamellen-Pakets befestigt sind.

Eine derartige Fächer-Schleifscheibe ist aus der EP 1 142 673 B1 bekannt. Bei dieser bekannten Fächer-Schleifscheibe sind die Schleiflamellen viereckig ausgebildet. Sie weisen zwei zueinander parallele gerade Kanten und eine konkave und eine konvexe Kante auf. Die konvexe und die konkave Kante sind jeweils in Form eines Kreisbogens ausgebildet, deren Radien gleich sind, wobei aber die Mittelpunkte der Radien auf einer zu den geraden Kanten parallelen Linie gegeneinander versetzt sind. Der Vorteil dieser Ausgestaltung der Schleiflamellen liegt darin, dass sie verschnittfrei, also abfallfrei aus einem Schleifband mit zueinander parallelen Kanten geschnitten werden können. Die Schleiflamellen werden auf dem Randbereich des Tragtellers einander überlappend befestigt, wobei durch die konvexe Kante jeder Schleiflamelle ein Abschnitt des Außenrandes des Schleiflamellen-Pakets gebildet wird.

Der Erfindung liegt die Aufgabe zugrunde, eine Fächer-Schleifscheibe der eingangs genannten geschilderten Art so ausgestalten, dass ihre Standzeit weiter erhöht wird.

Diese Aufgabe wird erfindungsgemäß durch die Merkmale des Anspruches 1 gelöst. Durch die erfindungsgemäße Ausgestaltung wird erreicht, dass im radial äußeren Bereich des Schleiflamellen-Pakets besonders viel Schleiflamellen-Material konzentriert ist, wodurch eine besonders hohe Standzeit erreicht wird bei hoher Aggressivität, das heißt hoher Schleifintensität. Der beim Schneiden der Schleiflamellen anfallende Verschnitt wird in Kauf genommen, weil insgesamt - über die Lebensdauer der Fächer-Schleifscheibe betrachtet - wenig Schleifbandmaterial, also wenige Schleiflamellen, für eine Schleifaufgabe verbraucht wird. Insbesondere können durch die erfindungsgemäße Ausgestaltung auch die auf dem Tragteller befindlichen Schleiflamellen fast vollständig verbraucht werden, so dass nur wenig Abfall zu entsorgen ist.

Die vorteilhafte Weiterbildung nach Anspruch 2 und insbesondere Anspruch 3 führt dazu, dass der Außenrand des Schleiflamellen-Pakets durch die Schleiflamellen sauber kreisförmig begrenzt wird. Selbstverständlich müssen der Außenradius des Schleiflamellen-Pakets und der Radius der gekrümmten Außenkante nicht absolut identisch, sondern nur im Wesentlichen gleich sein. Eine Ausgestaltung der Hinterkante nach Anspruch 4 ist grundsätzlich möglich und bietet Vorteile beim Zuschneiden der Schleiflamelle, da ein geradliniger Schnitt grundsätzlich einfacher durchzuführen ist als ein gekrümmter Schnitt, jedenfalls dann, wenn mit Stanz- oder Schneidmessern geschnitten wird. Die Ausgestaltung nach Anspruch 5 ist aber für den Schleifeinsatz vorteilhafter.

Insbesondere die Weiterbildung nach Anspruch 6 führt dazu, dass der im Bereich der Hinterkante befindliche schleifaktive Bereich jeder Schleiflamelle von Anfang an eine optimale Form aufweist, was insbesondere in der Kombination mit der Ausgestaltung nach Anspruch 5 der Fall ist. Unter einem gegenüber dem Radius offenen Winkel ist hierbei zu verstehen, dass der Winkel in Drehrichtung gegenüber dem Radius voreilend ist.

Die Ansprüche 7 und 8 geben vorteilhafte Ausgestaltungen der Innenkante wieder, wobei die Ausgestaltung nach Anspruch 7 den Vorteil hat, dass die Schleiflamellen platzsparend aus einem Schleifband geschnitten werden können. Die Ausgestaltung nach Anspruch 8 ist besonders dann zu bevorzugen, wenn die Schleiflamellen nicht aus Bändern von einer Rolle, sondern aus Bögen geschnitten werden, also dort ineinander verschachtelt sein können.

Die Unteransprüche 9 bis 11 geben weitere vorteilhafte Ausgestaltungen wieder.

Die Ansprüche 12 und 13 beziehen sich darauf, dass die Schleif-Lamellen eine echte Dreiecksform haben, dass also jeweils zwei Hauptkanten, gleichgültig ob geradlinig oder gekrümmt, sich in einem Schnittpunkt schneiden. Demgegenüber beziehen sich die Ansprüche 14 und 15 auf eine besonders bevorzugte Ausführungsform, wonach die Ecken des jeweiligen Dreiecks abgerundet sind, und zwar durch konvex gekrümmte Nebenkanten, deren Krümmungs-Radien deutlich kleiner sind als die Krümmungs-Radien der Hauptkanten. Der Vorteil dieser Ausgestaltung liegt darin, dass sowohl die Herstellung der Stanzwerkzeuge als auch das Herauslösen der Schleiflamellen nach dem Stanzen aus dem Bandmaterial vereinfacht wird. Die Herstellung echter spitzer Ecken bei den Stanzwerkzeugen ist aufwändiger. Auch das Herauslösen einer im echten Sinne dreieckigen Schleiflamelle aus dem Bandmaterial ist schwieriger als das Herauslösen einer Schleiflamelle mit abgerundeten Ecken. Die Ausgestaltungen nach den Ansprüchen 12 einerseits und 14 andererseits beinhalten ebenfalls Mischformen zwischen diesen beiden Ausgestaltungen.

Weitere Vorteile, Merkmale und Einzelheiten der Erfindung ergeben sich aus der nachfolgenden Beschreibung von Ausführungsbeispielen anhand der Zeichnung. Es zeigt
- Fig. 1: eine Schleiflamelle in Draufsicht,
- Fig. 2: eine Fächer-Schleifscheibe nach der Erfindung in Draufsicht,
- Fig. 3: einen Querschnitt durch die Fächer-Schleifscheibe nach Fig. 2
- Fig. 4: ein Schleifband, aus dem nacheinander Schleiflamellen zu schneiden sind,
- Fig. 5: eine abgewandelte Ausführungsform einer Schleiflamelle,
- Fig. 6: eine weitere abgewandelte Ausführungsform einer Schleiflamelle,
- Fig. 7: eine weitere abgewandelte Ausführungsform einer Schleiflamelle,
- Fig. 8: eine der Darstellung in Fig. 1 ähnliche Schleiflamelle mit abgerundeten Ecken,
- Fig. 9: eine der Darstellung in Fig. 5 ähnliche Schleiflamelle mit abgerundeten Ecken,
- Fig. 10: eine der Darstellung in Fig. 6 ähnliche Schleiflamelle mit abgerundeten Ecken und
- Fig. 11: eine der Darstellung in Fig. 7 ähnliche Schleiflamelle mit abgerundeten Ecken.

Die in Fig. 1 dargestellte Schleiflamelle 1 ist dreieckförmig ausgebildet. Ihre drei Kanten werden entsprechend ihrer späteren Lage auf einem Tragteller einer Fächer-Schleifscheibe als Außenkante 2, Innenkante 3 und Hinterkante 4 bezeichnet. Die Kanten 2 bis 4 sind als Kreisbogen-Abschnitte ausgebildet mit einem entsprechenden Krümmungs-Radius R2, R3 bzw. R4. Die Außenkante 2 und die Hinterkante 4 sind - bezogen auf die Schleiflamelle 1 - konvex ausgebildet, während die Innenkante 3 konkav ausgebildet ist. Auch bei derartigen geometrischen Formen handelt es sich um Dreiecke, da nach den Regeln der sphärischen Geometrie die Begrenzungslinien eines Dreiecks nicht geradlinig sein müssen, sondern auch gekrümmt sein können; entscheidend ist, dass sich jeweils zwei Seitenkanten in einem Schnittpunkt schneiden, also eine Ecke bilden.

Wie sich aus den Fig. 2 und 3 ergibt, weist eine Fächer-Schleifscheibe einen Tragteller 5 mit einer Nabe 6 auf, die eine zentrische, kreisförmige Öffnung 7 aufweist. Der Tragteller 5 weist einen äußeren ringförmigen Randbereich 8 zur Aufnahme der Schleiflamellen 1 auf. Dieser Randbereich 8 ist mit der Nabe 6 über einen in Richtung der Mittel-Achse 9 des Tragtellers 5 vorspringenden Ringsteg 10 verbunden. Der Randbereich 8 ist radial nach außen entgegen dem Ringsteg 10 geneigt, wie Fig. 3 entnehmbar ist. Dies hat zur Folge, dass die Arbeitsfläche 11 der auf dem Tragteller 5 anzuordnenden Schleiflamellen 1 wieder im Wesentlichen radial und senkrecht zur Mittel-Achse 9 verläuft. Diese Geometrie ergibt sich daraus, dass von innen nach außen immer mehr Schleiflamellen 1 einander überlappen bzw. überdecken, wie Fig. 2 entnehmbar ist. Die Schleiflamellen 1 sind auf dem Randbereich 8 des Tragtellers 5 mittels einer KlebstoffSchicht 12 befestigt.

Wie insbesondere Fig. 2 entnehmbar ist, sind die Schleiflamellen 1 auf dem Tragteller 5 in gleichen Winkelabständen angeordnet, und zwar jeweils drehsymmetrisch in gleicher Lage zum Tragteller 5. Bei dem in den Fig. 2 und 3 dargestellten Ausführungsbeispiel entspricht der Außen-Radius R13 des auf dem Tragteller 5 befestigten Schleiflamellen-Pakets 13 dem Krümmungs-Radius R2 der Außenkante 2, so dass der nach außen über den Randbereich 8 überstehende Außenrand 14 des Schleiflamellen-Pakets 13 kreisförmig ist.

In Fig. 2 ist eine Schleiflamelle 1 gestrichelt dargestellt, obwohl ihr jeweiliger schleifaktiver Bereich 15 sich nur von ihrer Hinterkante 4 bis zur nächsten in Drehrichtung 16 der Schleifscheibe voreilend angeordneten Hinterkante 4 erstreckt.

Wie weiterhin Fig. 2 entnehmbar ist, bilden die Tangente 17 an die Hinterkante 4 im Schnittpunkt 18 mit der Außenkante 2 und der Radius R13 durch den Schnittpunkt 18 einen Winkel α > 0°, wobei die Tangente 17 gegenüber dem Radius R13 in Drehrichtung 16 voreilt. Für diesen Winkel α gilt 5° ≤ α ≤ 35°.

Für dieses Ausführungsbeispiel gilt R2 ≃ R4 und R3 > R2 und R3 > R4. Dadurch, dass die Innenkante 3 - bezogen auf die Schleiflamelle 1 - konkav verläuft, ist die Zahl der Überlappungen benachbarter Schleiflamellen 1 im Bereich des Innenrandes 19 des Schleiflamellen-Pakets 13 deutlich geringer als im Außenbereich und nimmt erst nach außen hin deutlich zu, wie der schraffierten Fläche in Fig. 2 entnehmbar ist.

Wie weiterhin Fig. 2 entnehmbar ist, erstreckt sich die Außenkante 2 jeder Schleiflamelle 1 über einen Winkel β des kreisringförmigen Schleiflamellen-Pakets 13, wobei gilt 25° < β≤ 90°. Für die Zahl n der Schleiflamellen 1 gilt 10 ≤ n ≤ 80.

Aus Fig. 4 ist ersichtlich, wie die Schleiflamellen 1 aus einem Schleifband 20 geschnitten werden. Die Breite a des Schleifbandes 20 ist so gewählt, dass der Schnittpunkt 21 der Außenkante 2 und der Innenkante 3 auf einem Längsrand 22 des Schleifbandes 20 liegt, während der Schnittpunkt 23 zwischen der Innenkante 3 und der Hinterkante 4 auf dem anderen zum Längsrand 22 parallelen Längsrand 24 liegt. Der Schnittpunkt 18 zwischen der Außenkante 2 und der Hinterkante 4 stößt an die Innenkante 3 der benachbart auszuschneidenden Schleiflamelle 1 an. Durch diese Art des Schneidens der Schleiflamellen 1 entstehen Zwickelverschnitt-Abschnitte 25, 26. Dieser Verschnitt führt zu keinem Nachteil, da die von außen nach innen - bezogen auf die Drehrichtung 16 - nacheilende Anordnung der Hinterkante 4 auf dem Tragteller 5 zu einem vom Schleifbeginn mit einer neuen Fächer-Schleifscheibe an optimalen, d. h. minimalen Abtrag von den Schleiflamellen 1 führt. Im Übrigen führt die konkave Ausgestaltung der Innenkante 3 zu einer Reduzierung des Verschnitts.

Varianten der Schleiflamellen ergeben sich aus den Fig. 5 bis 7. Die in Fig. 5 dargestellte Schleiflamelle 1' weist die bereits geschilderte Außenkante 2 und Hinterkante 4 auf. Die Innenkante 3' ist aber geradlinig ausgebildet. Ihr Krümmungs-Radius R3' ist daher unendlich lang.

Wie sich aus Fig. 6 ergibt, weist die dort dargestellte Schleiflamelle 1 " eine bereits geschilderte kreisbogenabschnittsförmige Außenkante 2 und eine ebenfalls vorstehend geschilderte geradlinige Innenkante 3' auf. Die Hinterkante 4' ist ebenfalls geradlinig ausgebildet, wobei aber für ihre Anordnung auf dem Tragteller 5 die obige Aussage zum Winkel α gültig bleibt. Der Krümmungs-Radius R4' hat daher eine unendliche Länge

Schließlich ergibt sich aus Fig. 7 noch die Ausgestaltung einer Schleiflamelle 1"', bei der nicht nur die Innenkante 3' und die Hinterkante 4', sondern auch die Außenkante 2' geradlinig ausgebildet sind. Deren Krümmungs-Radius R2" hat daher ebenfalls eine unendliche Länge.

Die Ausführungsbeispiele nach den Fig. 8 bis 11 entsprechen in ihrem Grundaufbau denjenigen nach den Fig. 1, 5, 6, 7, wobei anstelle der scharf kantigen Schnittpunkte 18, 21, 23 jeweils abgerundete Ecken vorgesehen sind. Diese Schleiflamellen weisen also jeweils die Grundform eines Dreiecks auf. Die Hauptkanten bildenden Außenkanten, Innenkanten und Hinterkanten werden also durch konvex gekrümmte Nebenkanten miteinander verbunden, deren Krümmungs-Radius r jeweils deutlich kleiner ist als der Krümmungs-Radius R der erwähnten Hauptkanten. Die Hauptkanten bildende Außenkanten, Innenkanten und Hinterkanten sind in den Fig. 8 bis 11 mit denselben Bezugsziffern wie die entsprechenden Kanten in den Fig. 1, 5, 6, 7 bezeichnet, wobei jeweils zur Unterscheidung ein "a" hinzugefügt ist. Für die Krümmungs-Radien R gilt entsprechendes.

Die Nebenkanten sind mit denselben Bezugsziffern versehen, wie die Schnittpunkte 18, 21, 23, wobei auch diesen zur Unterscheidung ein "a" hinzugefügt ist. Entsprechendes gilt für die Bezeichnung der Krümmungs-Radien r der Nebenkanten.

### Hierzu im Einzelnen folgendes:

Bei der Schleiflamelle 1a nach Fig. 8 sind alle drei Hauptkanten, nämlich die Außenkante 2a, die Innenkante 3a und die Hinterkante 4a gekrümmt ausgebildet, und zwar die Außenkante 2a und die Hinterkante 4a konvex, während die Innenkante 3a konkav gekrümmt ist. Die Krümmungs-Radien betragen R2a, R4a und R3a. Die Hauptkanten sind jeweils mit drei Nebenkanten 18a, 21a bzw. 23a miteinander verbunden, die konvex gekrümmt sind und Krümmungs-Radien r18a, r21a bzw. r23a aufweisen.

Die Schleiflamelle 1'a nach Fig. 9 unterscheidet sich von der nach Fig. 8 dadurch, dass die Innenkante 3'a geradlinig ausgebildet ist und demzufolge der Krümmungs-Radius R3'a dieser Innenkante 3'a eine unendliche Länge hat.

Die Schleiflamelle 1"a nach Fig. 10 unterscheidet sich wiederum von der nach Fig. 9 dadurch, dass auch die Hinterkante 4'a geradlinig ausgebildet ist und demzufolge ihr Krümmungs-Radius R4'a eine unendliche Länge hat.

Bei der Schleiflamelle 1"' a nach Fig. 11 sind schließlich alle drei Hauptkanten geradlinig ausgebildet, also auch die Außenkante 2'a, deren Krümmungs-Radius R2'a demzufolge eine unendliche Länge hat.

Die Krümmungs-Radien R der Hauptkanten sind deutlich größer als die Krümmungs-Radien r der Nebenkanten. Es gilt: 3 ≤ R/r und bevorzugt 10 ≤ R/r. Soweit die Hauptkanten nicht geradlinig ausgebildet sind, gilt für das Verhältnis der Krümmungs-Radien R der Hauptkanten zu den Krümmungs-Radien r der Nebenkanten: 3 ≤ R/r ≤ 20 und bevorzugt 10 ≤ R/r ≤ 20.

## Patentansprüche

1. Fächer-Schleifscheibe, die in einer Drehrichtung (16) drehantreibbar ist,
- mit einem Tragteller (5), der
-- eine Mittel-Achse (9),
-- eine innere Nabe (6) und
-- einen ringförmigen Randbereich (8) aufweist,
- mit Schleiflamellen (1, 1', 1", 1"'; 1a, 1'a, 1"a, 1"'a), die
-- in der Grund-Form eines Dreiecks mit drei Hauptkanten, nämlich einer Außenkante (2, 2', 2a, 2'a), einer Innenkante (3, 3', 3a, 3'a) und einer Hinterkante (4, 4', 4a, 4'a) ausgebildet und
-- auf dem Randbereich (8) unter Bildung eines ringförmigen Schleiflamellen-Pakets (13) in gleichen Winkelabständen derart angeordnet sind, dass
--- die Außenkante (2, 2', 2a, 2'a) einen Teil eines Außenrandes (14) des Schleiflamellen-Pakets (13) begrenzt,
--- die Innenkante (3, 3', 3a, 3'a) von einem Innenrand (19) des Schleiflamellen-Pakets (13) zum Außenrand (14) verläuft und teilweise von in Drehrichtung (16) vorgeordneten Schleiflamellen (1, 1', 1", 1'", 1a, 1'a, 1"a, 1"'a) überdeckt wird und
--- die-Hinterkante (4, 4', 4a, 4'a) offen liegt und - bezogen auf die Drehrichtung (16) - vom Innenrand (19) zum Außenrand (14) des Schleiflamellen-Pakets (13) voreilend verläuft.

2. Fächer-Schleifscheibe nach Anspruch 1, **dadurch gekennzeichnet, dass** die Außenkante (2, 2a) mit einem Krümmungs-Radius Ra oder R2a konvex gekrümmt ausgebildet ist.

3. Fächer-Schleifscheibe nach Anspruch 2, **dadurch gekennzeichnet, dass** der Außenrand (14) des Schleiflamellen-Pakets (13) einen AußenRadius R13 hat, der gleich dem Krümmungs-Radius R2 oder R2a der gekrümmten Außenkante (2) ist.

4. Fächer-Schleifscheibe nach einem Ansprüche 1 bis 3, **dadurch gekennzeichnet;**
**dass** die Hinterkante (4', 4'a) geradlinig ausgebildet ist.

5. Fächer-Schleifscheibe nach einem der Ansprüche 1 bis 3, **dadurch gekennzeichnet,**
**dass** die Hinterkante (4, 4a) mit einem Krümmungs-Radius R4 oder R4a konvex gekrümmt ausgebildet ist.

6. Fächer-Schleifscheibe nach Anspruch 4 oder 5, **dadurch gekennzeichnet,**
**dass** eine Tangente (17) an die Hinterkante (4, 4') in einem Schnittpunkt (18) zwischen Außenkante (2, 2') und Hinterkante (4, 4') und ein Radius R13 von der Mittel-Achse (9) durch den Schnittpunkt (18) einen in Drehrichtung (16) gegenüber dem Radius R13 offenen Winkel α einschließen.

7. Fächer-Schleifscheibe nach einem der Ansprüche 1 bis 6, **dadurch gekennzeichnet,**
**dass** die Innenkante (3, 3a) mit einem Krümmungs-Radius R3 oder R3a konkav gekrümmt ist.

8. Fächer-Schleifscheibe nach einem der Ansprüche 1 bis 6, **dadurch gekennzeichnet, dass** die Innenkante (3', 3'a) geradlinig ausgebildet ist.

9. Fächer-Schleifscheibe nach einem der Ansprüche 1 bis 8, **dadurch gekennzeichnet,**
**dass** für die Zahl n der auf einem Tragteller (5) angeordneten Schleiflamellen (1, 1', 1", 1''') gilt: 10 ≤ n ≤ 80.

10. Fächer-Schleifscheibe nach einem der Ansprüche 1 bis 9, **dadurch gekennzeichnet,**
**dass** sich jede Schleiflamelle (1, 1', 1", 1"') über einen Winkel β des kreisringförmigen-Schleiflamellen-Pakets (13) erstreckt, für den gilt: 25° ≤ β ≤ 90°.

11. Fächer-Schleifscheibe nach Anspruch 6, **dadurch gekennzeichnet, dass** für den Winkel α gilt: 5° ≤ α ≤ 35°.

12. Fächer-Schleifscheibe nach einem der Ansprüche 1 bis 11, **dadurch gekennzeichnet,**
**dass** mindestens zwei Hauptkanten sich in einem Schnittpunkt (18, 21, 23) schneiden.

13. Fächer-Schleifscheibe nach Anspruch 12, **dadurch gekennzeichnet, dass** alle Hauptkanten sich in einem Schnittpunkt (18, 21, 23) schneiden.

14. Fächer-Schleifscheibe nach einem der Ansprüche 1 bis 11, **dadurch gekennzeichnet,**
**dass** mindestens zwei Hauptkanten durch eine konvex gekrümmte Nebenkante (18a, 21a, 23 a) miteinander verbunden sind.

15. Fächer-Schleifscheibe nach Anspruch 14, **dadurch gekennzeichnet, dass** alle Hauptkanten durch konvex gekrümmte Nebenkanten (18a, 21 a, 23a) miteinander verbunden sind.

16. Fächer-Schleifscheibe nach einem der Ansprüche 1 bis 15, **dadurch gekennzeichnet,**
**dass** für die Krümmungs-Radien R der Hauptkanten im Verhältnis zu den Krümmungs-Radien r der Nebenkanten gilt: 3 ≤ R/r und bevorzugt 10 ≤ R/r.

## Claims

1. Fan-type grinding wheel which is drivable in rotation in a direction of rotation (16),
- with a support plate (5) which comprises
-- a centre line (9),
-- an inner hub (6) and
-- an annular rim region (8),
- with grinding blades (1, 1', 1", 1"', 1a, 1'a, 1"a, 1"'a) which
-- are configured in the basic shape of a triangle with three main edges, namely an outer edge (2, 2', 2a, 2'a), an inner edge, (3, 3', 3a, 3'a) and a rear edge (4, 4', 4a, 4'a) and
-- are arranged at equal angular intervals on the rim region (8) so as to form an annular grinding blade package (13) in such a way that
--- the outer edge (2, 2', 2a, 2'a) defines a portion of an outer rim (14) of the grinding blade package (13),
--- the inner edge (3, 3', 3 a, 3'a) extends from an inner rim (19) of the grinding blade package (13) to the outer rim (14) and is covered in part by grinding blades (1, 1', 1", 1"', 1a, 1'a, 1"a, 1"'a), which precede it in the direction of rotation (16), and
--- the rear edge (4, 4', 4a, 4'a) is exposed and extends - with respect to the direction of rotation (16) - in a leading manner from the inner rim (19) to the outer rim (14) of the grinding blade package (13).

2. Fan-type grinding wheel according to claim 1, **characterised**
**in that** the outer edge (2, 2a) has a convexly curved configuration with a radius of curvature Ra or R2a.

3. Fan- type grinding wheel according to claim 2, **characterised**
**in that** the outer rim (14) of the grinding blade package (13) has an outer radius R13 which is equal to the radius of curvature R2 or R2a of the curved outer edge(2).

4. Fan-type grinding wheel according to any one of claims 1 to 3, **characterised**
**in that** the rear edge (4', 4'a) has a rectilinear configuration.

5. Fan-type grinding wheel according to any one of claims 1 to 3, **characterised**
**in that** the rear edge (4, 4a) has a convexly curved configuration with a radius of curvature R4 or R4a.

6. Fan-type grinding wheel according to claim 4 or 5, **characterised**
**in that** a tangent (17) to the rear edge (4, 4') at an intersection point (18) between the outer edge (2, 2') and the rear edge (4' 4') and a radius R13 from the centre line (9) through the intersection point (18) enclose an angle α which is open relative to the radius R13 in the direction of rotation (16).

7. Fan-type grinding wheel according to any one of claims 1 to 6, **characterised**
**in that** the inner edge (3, 3 a) is concavely curved with a radius of curvature R3 or R3 a.

8. Fan-type grinding wheel according to any one of claims 1 to 6, **characterised**
**in that** the inner edge (3', 3'a) has a rectilinear configuration.

9. Fan-type grinding wheel according to any one of claims 1 to 8, **characterised**
**in that** 10 ≤ n ≤ 80 applies to the number n of grinding blades (1, 1', 1", 1"') arranged on a support plate (5).

10. Fan-type grinding wheel according to any one of claims 1 to 9, **characterised**
**in that** each grinding blade (1, 1', 1", 1"') extends over an angle β of the circular grinding blade package (13) to which 25 ° ≤ β ≤ 90° applies.

11. Fan-type grinding wheel according to claim 6, **characterised**
**in that** 5° ≤ α ≤ 35° applies to the angle α.

12. Fan-type grinding wheel according to any one of claims 1 to 11, **characterised**
**in that** at least two main edges intersect at an intersection point (18, 21,23).

13. Fan-type grinding wheel according to claim 12, **characterised**
**in that** all main edges intersect at an intersection point (18, 21, 23).

14. Fan-type grinding wheel according to any one of claims 1 to 11, **characterised**
**in that** at least two main edges are joined together by a convexly curved secondary edge (18a, 21a, 23a).

15. Fan-type grinding wheel according to claim 14, **characterised**
**in that** all main edges are joined together by convexly curved secondary edges (18a, 2 1 a, 23a).

16. Fan-type grinding wheel according to any one of claims 1 to 15, **characterised**
**in that** 3 ≤ R/r and preferably 10 ≤ R/r applies to radii of curvature R of the main edges relative to the radii of curvature r of the secondary edges.

## Revendications

1. Disque abrasif en éventail, qui peut être entraîné en rotation dans un sens de rotation (16),
- doté d'un plateau de support (5), qui comprend
-- un axe médian (9),
-- un moyeu interne (6) et
-- une zone de bord annulaire (8),
- doté de lamelles abrasives (1, 1' , 1", 1"'), qui
-- sont conçues avec la forme de base d'un triangle doté de trois arêtes principales, à savoir une arête extérieure (2, 2', 2a, 2'a), une arête intérieure (3, 3', 3a, 3'a) et une arête arrière (4, 4', 4a, 4'a) et
-- sont disposées sur la zone de bord (8) en formant un paquet annulaire de lamelles abrasives (13) à intervalles angulaires égaux de telle sorte que
--- l'arête extérieure (2, 2', 2a, 2'a) délimite une partie d'un bord extérieur (14) du paquet de lamelles abrasives (13),
--- l'arête intérieure (3, 3', 3a, 3'a) s'étend d'un bord intérieur (19) du paquet de lamelles abrasives (13) au bord extérieur (14) et est en partie recouverte par des lamelles abrasives (1, 1', 1", 1"' 1, 1a, 1' a, 1" a, 1"'a) disposées en amont dans le sens de rotation (16) et
--- l'arête arrière (4, 4', 4a, 4'a) repose de façon ouverte et -par rapport au sens de rotation (16)-s'étend en avançant du bord intérieur (19) au bord extérieur (14) du paquet de lamelles abrasives (13).

2. Disque abrasif en éventail selon la revendication 1, **caractérisé en ce que** l'arête extérieure (2, 2a) est conçue en étant incurvée de façon convexe avec un rayon de courbure Ra ou R2a.

3. Disque abrasif en éventail selon la revendication 2, **caractérisé en ce que** le bord extérieur (14) du paquet de lamelles abrasives (13) présente un rayon extérieur R13 qui est identique au rayon de courbure R2 ou R2a de l'arête extérieure incurvée (2).

4. Disque abrasif en éventail selon l'une quelconque des revendications 1 à 3, **caractérisé en ce que**
l'arête arrière (4', 4'a) est conçue de façon rectiligne.

5. Disque abrasif en éventail selon l'une quelconque des revendications 1 à 3, **caractérisé en ce que**
l'arête arrière (4, 4a) est conçue en étant incurvée de façon convexe avec un rayon de courbure R4 ou R4a.

6. Disque abrasif en éventail selon la revendication 4 ou 5, **caractérisé en ce que**
une tangente (17) sur l'arête inférieure (4, 4') dans un point d'intersection (18) entre l'arête extérieure (2, 2') et l'arête arrière (4, 4') et un rayon R13 depuis l'axe médian (9) à travers le point d'intersection (18) enferment un angle ouvert dans le sens de rotation (16) par rapport au rayon R13.

7. Disque abrasif en éventail selon l'une quelconque des revendications 1 à 6, **caractérisé en ce que**
l'arête intérieure (3, 3a) est incurvée de façon concave avec un rayon de courbure R3 ou R3a.

8. Disque abrasif en éventail selon l'une quelconque des revendications 1 à 6, **caractérisé en ce que**
l'arête intérieure (3', 3'a) est conçue de façon rectiligne.

9. Disque abrasif en éventail selon l'une quelconque des revendications 1 à 8, **caractérisé en ce que**
le nombre n de lamelles abrasives (1, 1', 1", 1"') disposées sur un plateau de support (5) correspond à : 10≤n≤80.

10. Disque abrasif en éventail selon l'une quelconque des revendications 1 à 9, **caractérisé en ce que**
chaque lamelle abrasive (1, 1', 1'', 1"') s'étend suivant un angle β du paquet circulaire de lamelles abrasives (13), correspondant à : 25°≤β≤90°.

11. Disque abrasif en éventail selon la revendication 6, **caractérisé en ce que** l'angle α correspond à : 5°≤α≤35°.

12. Disque abrasif en éventail selon l'une quelconque des revendications 1 à 11, **caractérisé en ce que**
au moins deux arêtes principales se coupent dans un point d'intersection (18, 21, 23).

13. Disque abrasif en éventail selon la revendication 12, **caractérisé en ce que** toutes les arêtes principales se coupent en un point d'intersection (18, 21, 23).

14. Disque abrasif en éventail selon l'une quelconque des revendications 1 à 11, **caractérisé en ce que**
au moins deux arêtes principales sont reliées l'une à l'autre par une arête secondaire (18a, 21a, 23a) incurvée de façon convexe.

15. Disque abrasif en éventail selon la revendication 14, **caractérisé en ce que** toutes les arêtes principales sont reliées les unes aux autres par des arêtes secondaires (18a, 21a, 23a) incurvées de façon convexe.

16. Disque abrasif en éventail selon l'une quelconque des revendications 1 à 15, **caractérisé en ce que**
pour les rayons de courbure R des arêtes principales par rapport aux rayons de courbure r des arêtes secondaires, on obtient : 3≤R/r et de préférence 10≤R/r.
